# EUROPÄISCHE PATENTSCHRIFT

(11) **EP 3 291 786 B1**
(45) Veröffentlichungstag und Bekanntmachung des Hinweises auf die Patenterteilung: **10.07.2019**
(21) Anmeldenummer: 15721575.7
(22) Anmeldetag: 06.05.2015
(51) Int. Cl.: A61J 1/20

(54) **BEHÄLTER-ENTNAHMESYSTEM**
TRANSFER SYSTEM FOR CONTAINERS
SYSTÈME DE PRÉLÈVEMENT DE CONTENU DE RÉCIPIENT

(43) Veröffentlichungstag der Anmeldung: 14.03.2018
(73) Patentinhaber: Kocher-Plastik Maschinenbau GmbH, 74429 Sulzbach-Laufen (DE)
(72) Erfinder: SPALLEK, Michael, 55218 Ingelheim (DE); GESER, Johannes, 70839 Gerlingen (DE); KÖPPEL, Karl, 73492 Rainau (DE); HAMMER, Alexander, 74405 Gaildorf (DE)
(74) Vertreter: Bartels und Partner, Patentanwälte
(86) Internationale Anmeldenummer: PCT/EP2015/000921
(87) Internationale Veröffentlichungsnummer: WO 2016/177383

(56) Entgegenhaltungen:
- EP-A1- 0 843 992
- WO-A1-95/00101
- WO-A1-2015/075221
- JP-A- H04 329 956

## Beschreibung

Die Erfindung betrifft ein Behälter-Entnahmesystem mit den Merkmalen im Oberbegriff von Patentanspruch 1.

Derartige Systeme ermöglichen es, über die Verbindungseinrichtung, gewünschte Medien, die Inhaltsstoffe eines eigenen Behälters sind, miteinander in Kontakt zu bringen, aufzulösen oder zu vermischen. Solche Vorgänge sind verbreitet auf medizinischem und pharmazeutischem Gebiet durchzuführen, um Zubereitungen herzustellen, die aus mindestens zwei zunächst separaten Komponenten bestehen, die vor der Verwendung miteinander gemischt werden müssen. Ein besonders verbreitetes Anwendungsgebiet betrifft die Herstellung von Zubereitungen für parenterale Anwendungen für medizinische oder diagnostische Zwecke. Bei der Herstellung von Zubereitungen für parenterale Zwecke, beispielsweise einer Infusion, muss vielfach zu einem in der Infusionsflasche bereits befindlichen Lösungsmittel, wie Wasser, isotonische NaCl-Lösung, einer Glukoselösung, einer Ringer-Laktat-Lösung oder dergleichen, ein Medikament, beispielsweise Antibiotikum, in flüssiger oder pulverförmiger Form zugeführt werden, das im Lösungsmittel aufzulösen ist. Insbesondere auf medizinischem Gebiet ist es unabdingbar, dass dabei Fehler zu vermeiden sind. Diese werden beispielsweise von E.A.Flynn et al. in "Observational Study of Accuracy in compounding i.v. mixtures at five hospitals" (Am J Health-Syst Pharm Vol 54, Apr 15 1997, 904-912) auf Seite 906 ausführlich beschrieben, hierzu gehören demnach: falsches Arzneimittel, falsche Dosis, falsches Volumen des Lösungsmittels, falsche Zusammensetzung des Lösungsmittels, falscher Rekonstitutionsprozess u.a., Ebenso weisen Richard Bateman et al. in der Publikation "Errors associated with the preparation of aseptic products in UK hospital pharmacies..." (Qual Saf health care 2010; 19: e 29) und D.H. Cousins et al. in der Publikation "Medication errors in intravenous drug preparation and administration...." (Qual Saf Health Care 2005; 14: 190-195) auf die bestehenden Defizite betreffend medizinischer Sicherheit bei parenteraler Applikationen hin.

Ferner ist es insbesondere aus logistischen Gründen wünschenswert, dass die verschiedenen Komponenten des Arzneimittels separat voneinander gelagert werden können, wenn eine Komponente kühl gelagert werden muss, wie dies bei empfindlichen biotechnologischen Produkten oft der Fall ist, die vor der Verabreichung als Infusion aufgelöst werden müssen, um zu vermeiden, dass die Kühlkette auf das Lösungsmittel ausgedehnt werden muss.

Um Entnahmevorgänge für die oben angesprochenen Zwecke einfach und steril durchführen zu können, sind Behälter-Entnahmesysteme Stand der Technik. Ein Entnahmesystem der eingangs genannten Gattung ist in dem Dokument WO 95/00101 offenbart. Bei der bekannten Lösung weist die Entnahmeeinrichtung als Träger für einen Einstechdorn, der im üblicher Weise als Kanüle mit beidseits befindlichen Perforationsspitzen ausgebildet ist, ein flexibles Trägerteil in Form einer dünnwandigen Platte auf, die gleichzeitig die Verriegelungseinrichtung der Entnahmeeinrichtung bildet. Zu diesem Zweck weist die flexible Platte einen noppenartigen Umfangsrand auf, der in eine Rastnut an der Innenseite der Aufnahme der Verbindungseinrichtung eingreift. Bei Einführen eines betreffenden, bewegbaren Behälters in die Aufnahme kommt der perforierbare Öffnungsbereich des bewegbaren Behälters mit dem Einstichhohldorn zur Anlage und verformt bei weiterer Bewegung die flexible Platte der Entnahmeeinrichtung, um die Verriegelung an der Wand der Aufnahme zu lösen. Die an der verriegelten Verrastung wirkende Axialkraft ist vom Perforationswiderstand am Öffnungsbereich des bewegbaren Behälters abhängig. Die Funktionssicherheit der Verriegelungseinrichtung lässt daher zu wünschen übrig.

Die EP 0 843 992 A1 offenbart ein Behälter-Entnahmesystem mit mindestens einem ersten und mindestens einem zweiten Behälter, die über eine Verbindungseinrichtung medienführend miteinander verbindbar sind, die eine Entnahmeeinrichtung aufweist, die mittels mindestens einer Verriegelungseinrichtung in einer verriegelten Stellung gehalten einen Medienaustausch verhindert bzw. in mindestens einer entriegelten Stellung ermöglicht, in der die Entnahmeeinrichtung für einen Entnahmevorgang längsverfahrbar in einer Aufnahme der Verbindungseinrichtung geführt ist, wobei die Verriegelungseinrichtung durch das Bewegen mindestens eines der Behälter in eine entriegelte Stellung überführbar ist, wobei an dem jeweils bewegbaren Behälter zusätzliche Steuermittel vorhanden sind, die diesen Behälter zumindest teilweise außenumfangseitig umfassen und die Verriegelungseinrichtung der Entnahmeeinrichtung im Sinne der Entriegelung betätigen, wobei die Verbindungseinrichtung als Aufnahme für die Entnahmeeinrichtung und die Verriegelungseinrichtung ein Gehäuse in Form einer Hülse aufweist, die am einen Ende mit einem Behälter verbindbar oder verbunden ist, am anderen Ende für einen bewegbaren zweiten Behälter zugänglich ist und für Verfahrbewegungen von Entnahmeeinrichtung und Verriegelungseinrichtung eine Führung bildet, wobei die Entnahmeeinrichtung eine Scheibe als Träger für einen mittig gelegenen, zu beiden Seiten der Scheibe vorstehenden Einstechhohldorn aufweist, wobei am Umfang der Scheibe durch die Verriegelungseinrichtung betätigbare erste Riegelglieder vorgesehen sind, durch die die Scheibe in einer Startposition gegen eine öffnende Verfahrbewegung an Rasten der Hülse lösbar verrastbar sind, und wobei die ersten Riegelglieder an zueinander nachgiebig auslenkbaren Zungenteilen von am Umfang der Scheibe aus der Ebene hochgestellten Laschen gebildet sind. Ein vergleichbares Behälter-Entnahmesystem ist aus JP H04 329956 A bekannt. Der Entriegelungsvorgang erfolgt dadurch in gesteuerter Weise, was zu einer erhöhten Sicherheit gegen Fehlbedienungen führt.

Ausgehend von diesem Stand der Technik stellt sich die Erfindung die Aufgabe, ein Behälter-Entnahmesystem zur Verfügung zu stellen, das sich durch eine verbesserte Funktionssicherheit auszeichnet.

Erfindungsgemäß ist diese Aufgabe durch ein Entnahmesystem gelöst, das die Merkmale des Patentanspruches 1 in seiner Gesamtheit aufweist.

Gemäß dem kennzeichnenden Teil des Anspruchs 1 ist das erfindungsgemäße Behälter-Entnahmesystem dadurch gekennzeichnet, dass für die die Verrastung an der Hülse bildenden Zungenteile zweite Rasten an der Hülse gebildet sind, die die Entnahmeeinrichtung in einer Endposition am Ende eines Verbindungsvorgangs verrasten.

Ferner besteht eine wesentliche Besonderheit der Erfindung darin, dass an dem jeweils bewegbaren Behälter zusätzliche Steuermittel vorhanden sind, die diesen Behälter zumindest teilweise außenumfangsseitig umfassen und die Verriegelungseinrichtung der Entnahmeeinrichtung im Sinne der Entriegelung betätigen. Der Entriegelungsvorgang erfolgt dadurch in gesteuerter Weise, was zu einer erhöhten Sicherheit gegen Fehlbedienungen führt.

Bei besonders vorteilhaften Ausführungsbeispielen sind die zusätzlichen Steuermittel an der Außenseite oder Stirnseite eines Kappenteils vorgesehen, das am bewegbaren Behälter einen durch einen Einstichhohldorn der Entnahmeeinrichtung perforierbaren Öffnungsbereich umgibt. Alternativ können die Steuermittel durch die spezielle Kappenform selbst gebildet sein oder einstückiger Bestandteil des betreffenden Behälters sein.

Mit besonderem Vorteil kann die Anordnung so getroffen sein, dass die Verriegelungseinrichtung ein Sperrelement aufweist, das in verriegeltem Zustand die öffnende Verfahrbewegung des Einstichhohldorns der Entnahmeeinrichtung verhindert und durch mechanischen Kontakt mit den Steuermitteln des bewegbaren Behälters in den die Verfahrbewegung ermöglichenden entriegelten Zustand überführbar ist.

Da bei der Erfindung die Verriegelungseinrichtung durch spezielle Steuermittel betätigbar ist, eröffnet die Erfindung die besonders vorteilhafte Möglichkeit, zwischen dem bewegbaren Behälter und der Verbindungseinrichtung eine eine Fehlbedienung ausschließende Verschlüsselung auszubilden. In besonders vorteilhafter Weise kann hierfür vorgesehen sein, dass zur Bildung einer in der Art eines Schlüssel-Schloss-Systems wirksamen Verschlüsselung zwischen dem bewegbaren Behälter und der Verbindungseinrichtung als Steuermittel am bewegbaren Behälter ein eine physische Codierung aufweisendes Schlüsselelement vorgesehen ist und dass als Schloss des Systems am Körper des Sperrelements eine Öffnung mit einer innenseitig vorgesehenen physischen Codierung derart vorgesehen ist, dass bei passenden Codierungen die Steuermittel des Behälters in die Öffnung des Sperrelements einführbar sind, um dieses in den entriegelten Zustand zu überführen. Dadurch kann ein Entnahmevorgang lediglich bei einer für einen speziellen Anwendungszweck vorgesehenen Behälterkombination erfolgen, so dass die insbesondere bei medizinischen Anwendungen zu fordernde Sicherheit gewährleistet ist.

Wesentlich hierbei ist es, dass die Abfrage der Codierungen von Steuermittel und Sperrelement nur mit geringen Kräften und auf kurzem, geraden Wege erfolgen kann, um die Anwendung möglichst intuitiv und einfach zu gestalten und Verkantungen zu vermeiden. Ferner ist es vorteilhaft, wenn die Codierungen redundant vorhanden sind, beispielsweise mehrfach, gleichartig über den Umfang verteilt sind, was ein Verkanten verhindert und die Orientierung beim Einführen erleichtert.

Die Codierung des Schlüsselelements kann am Kappenteil des bewegbaren Behälters durch umfänglich vorgesehene Ausnehmungen oder Vorsprünge gebildet sein, wobei in Entsprechung hierzu die Codierung des Sperrelements durch an der Wand seiner Öffnung vorgesehene, bei passender Codierung zu den Ausnehmungen und/oder Vorsprüngen des bewegbaren Behälters komplementäre Ausnehmungen und/oder Vorsprünge gebildet ist.

In vorteilhafter Weise kann die Verbindungseinrichtung als Aufnahme für die Entnahmeeinrichtung und die Verriegelungseinrichtung ein Gehäuse in Form einer zylinderförmigen Hülse aufweisen.Am Umfang der Scheibe können Führungsteile zum Führen der Scheibe bei Verfahrbewegungen in der Hülse vorgesehen sein.

Diesbezüglich kann die Anordnung so getroffen sein, dass am Umfang der Scheibe zweite Riegelglieder vorgesehen sind, die in ihrer normalen Sperrposition das Sperrelement in verriegeltem Zustand halten und aus der Sperrposition durch Kontakt mit den in das Sperrelement eingeführten Steuermitteln des bewegbaren Behälters in eine Entsperrstellung steuerbar sind, in der sie das Sperrelement in den entriegelten Zustand überführen.

Dabei kann die jeweilige Lasche für das zweite Riegelglied ein in die Öffnung des Sperrelements eingreifendes Steuerteil aufweisen, das durch Kontakt mit dem in die Öffnung eingeführten Steuermitteln der bewegbaren Lasche das jeweilige zweite Riegelglied aus der Sperrposition bewegt und das Sperrelement entriegelt. Bei vorgesehenem Schlüssel-Schloss-Verschlüsselungssystem kann dieser Entriegelvorgang lediglich erfolgen, wenn die Steuermittel der bewegbaren Flasche bei passender Codierung in die Öffnung des Sperrelements genügend einführbar sind.

Bei Erreichen des entriegelten Zustandes ist das Sperrelement durch den bewegbaren Behälter zur Scheibe der Entnahmeeinrichtung hin bewegbar, wobei die Laschen in Steuerkanälen des Sperrelements derart geführt sind, dass die die Verrastung an der Hülse bildenden Zungenteile in den Steuerkanälen ausrastend ausgelenkt werden, so dass die Entnahmeeinrichtung für die öffnende Verfahrbewegung frei und durch die Bewegung des Sperrelements für ihre Öffnungsbewegung mitnehmbar ist.

Um bei erreichter Endposition den bewegbaren Behälter durch formschlüssigen Sicherungseingriff an der Verbindungseinrichtung festzulegen, können am Umfang der Scheibe der Entnahmeeinrichtung nach innen vorspringende Rastnasen vorgesehen sein, die bei der Endposition der Entnahmeeinrichtung eine Schnappverbindung mit einem Umfangsrand des das Schlüsselelement aufweisenden Kappenteils des bewegbaren Behälters bilden.

Nachstehend ist die Erfindung anhand der Zeichnung im Einzelnen erläutert. Es zeigen:
- Fig. 1: eine perspektivische Schrägansicht eines Ausführungsbeispiels des erfindungsgemäßen Behälter-Entnahmesystems;
- Fig. 2: einen schematisch vereinfachten Längsschnitt eines Behälters in Form eines eine Medienkomponente enthaltenden Fläschchens, dessen Inhalt mittels des erfindungsgemäßen Entnahmesystems in einen zweiten Behälter zu überführen ist;
- Fig. 3: eine perspektivische Schrägansicht des Fläschchens von Fig. 2, dargestellt mit abgenommenem Kappen-Abdeckteil;
- Fig. 4: eine auseinandergezogen gezeichnete, perspektivische Teilansicht des Ausführungsbeispiels, wobei der Zustand vor dem Einsetzen in die Verbindungseinrichtung des Entnahmesystems dargestellt ist;
- Fig. 5: eine perspektivische Schrägansicht der ein Bestandteil der Verbindungseinrichtung bildenden Medien-Entnahmeeinrichtung;
- Fig. 6: eine perspektivische Schrägansicht des Sperrelements der Verbindungseinrichtung des Ausführungsbeispiels;
- Fig. 7: eine perspektivische Schrägansicht des Kappenteils des bewegbaren Fläschchens, gesehen auf die freie Stirnfläche;
- Fig. 8: in auseinandergezogener perspektivischer Schrägansicht das nach dem Schlüssel-Schloss-Prinzip arbeitende Verschlüsselungssystem, wobei das das Schlüsselelement bildende Kappenteil von Fig. 7 vor dem Einführen in das als Schloss des Systems dienende Sperrelement von Fig. 6 dargestellt ist;
- Fig. 9: einen schematisch vereinfacht gezeichneten Teillängsschnitt der die Entnahmeeinrichtung enthaltenden Verbindungseinrichtung und des zugeordneten Öffnungsbereichs des bewegbaren Fläschchens, wobei dieses mit seinem Kappenteil in einer Zentrierposition vor dem Einführen in das Sperrelement der Verbindungseinrichtung gezeigt ist;
- Fig. 10: in der Fig. 9 entsprechender Darstellung ein weiteres Stadium des Verbindungs-/Entnahmevorgangs, wobei bei passender Codierung von Schlüsselelement des Fläschchens und des als Schloss dienenden Sperrelements das Kappenteil des Fläschchens teilweise in das Sperrelement eingeführt ist und wobei der in der Zeichnung obere Teil der Fig.10 eine gegenüber Fig.9 um 90° gedrehte Schnittebene zeigt;
- Fig. 11 bis 15: den Fig. 9 und 10 ähnliche Teillängsschnitte, in denen aufeinanderfolgende Positionen im Ablauf eines Verbindungs/Entnahmevorgangs dargestellt sind;
- Fig. 16: eine der Fig. 15 entsprechende perspektivische Schrägansicht;
- Fig. 17: zur Verdeutlichung des Codierungsprinzips den Umriss des das Schlüsselelement bildenden Kappenteils des Fläschchens, wobei an jeder der drei Seiten der Reuleaux-Dreieckform zwei Codierungsbereiche für jeweils eine Untergruppe der Codierung verdeutlicht sind;
- Fig. 18 und 19: das Kappenteil eingesetzt in das Sperrelement, das seinerseits eine das Einsetzen erlaubende Codierung aufweist;
- Fig. 20 bis 22: den Fig. 17 bis 19 ähnliche Darstellungen zweier weiterer Codierungsbeispiele;
- Fig. 23 bis 25: in entsprechender Darstellung zwei weitere Beispiele der Codierung;
- Fig. 26 bis 28: skizzenhafte Darstellungen zur Verdeutlichung unterschiedlicher Umrissformen für das Schlüsselelement am Kappenteil des bewegbaren Fläschchens;
- Fig. 29: eine stark schematisch und teilweise längsgeschnitten gezeichnete Darstellung eines abgewandelten Ausführungsbeispiels des erfindungsgemäßen Behälter-Entnahmesystems;
- Fig. 30 und 31: der Fig. 29 ähnliche Darstellungen eines dritten bzw. vierten Ausführungsbeispiels;
- Fig. 32: in skizzenhafter Darstellung einen Querschnitt der Entnahmeeinrichtung des Ausführungsbeispiels von Fig. 31;
- Fig. 33: eine den Fig. 30 und 31 ähnliche Schnittdarstellung eines weiteren Ausführungsbeispiels und
- Fig. 34: eine schematisch vereinfachte Darstellung des Sperrelements des Ausführungsbeispiels von Fig. 33.

Nachstehend ist die Erfindung anhand von Ausführungsbeispielen näher erläutert, bei denen das Entnahmesystem für einen Medienaustausch zwischen Behältern vorgesehen ist, die vorzugsweise für medizinische, diagnostische, enterale oder parenterale Zwecke eingesetzt werden. Die in der Zeichnung dargestellten speziellen Ausführungsbeispiele zeigen diesbezüglich (siehe insbesondere Fig. 1) einen ersten Behälter in Form eines Infusionsbehälters 1 in Form eines Kunststoffbehälters, der beispielsweise nach dem bekannten Blow-Fill-Seal-Verfahren hergestellt ist, beispielhaft beschrieben in EP 2 269 558 A1 und der Fachwelt auch unter der Bezeichnung bottelpack®-System bekannt. Derartige Behälter weisen üblicherweise zumindest einen Anschluss 3 für ein Infusionsbesteck auf. Wenn dem Inhalt des Infusionsbehälters 1, der beispielsweise ein Volumen an einem Lösungsmittel enthält, für die Zubereitung einer speziellen Infusionsflüssigkeit eine flüssige oder pulverförmige weitere Medienkomponente zuzuführen ist, sind besondere Sicherheitskriterien einzuhalten.

Bei medizinischen, diagnostischen Anwendungen muss bei dem Medienübergang zwischen einer Zusatzkomponente, die sich bei derartigen Anwendungen üblicherweise in einem Glas- oder Polymerfläschchen 5 befindet, nicht nur auf Sterilität geachtet werden, sondern es muss sichergestellt sein, dass der Medienübergang von einem Fläschchen 5, das eine bestimmtes Menge der jeweils benötigten Substanz enthält, in einen Infusionsbehälter 1 erfolgt. Für einen entsprechenden, einfach und steril zu bewerkstelligenden Entnahmevorgang kann, wie es in dem Dokument WO 95/00101 aufgezeigt ist, so vorgegangen werden, dass am Infusionsbehälter 1 eine Verbindungseinrichtung anbringbar oder angebracht ist. Die Verbindungseinrichtung enthält eine Entnahmeeinrichtung mit einem Einstechhohldorn in Form einer zwischen Perforationsspitzen durchgängigen Kanüle und ist normalerweise in unwirksamen Position verriegelt, bei der sich beide Perforationsspitzen des Einstichdornes im Abstand von einem perforierbaren Öffnungsbereich der Infusionsflasche 1 und einem perforierbaren Perforationsbereich des für den Entnahmevorgang vorgesehenen Fläschchens 5 befinden. Die Verbindungseinrichtung besitzt eine zylindrische, hülsenförmige Aufnahme, in die das für den Entnahmevorgang vorgesehene Fläschchen 5 einführbar ist, wobei die hülsenförmige Aufnahme eine Führung für eine Verfahrbewegung des Fläschchens 5 bildet, bei der sich der perforierbare Öffnungsbereich des Fläschchens 5 dem Einstechdorn annähert, dabei die Verriegelung der Entnahmeeinrichtung löst und diese in eine Endposition bewegt, bei der der Einstechhohldorn die Öffnungsbereiche von Fläschchen 5 und Infusionsflasche 1 perforiert und die Medienverbindung herstellt.

Das erfindungsgemäße Behälter-Entnahmesystem beruht insoweit auf demselben Funktionsprinzip. Der grundsätzliche Unterschied der Erfindung demgegenüber besteht jedoch darin, dass eine Entriegelung der in den Figuren mit 27 bezeichneten Entnahmeeinrichtung und damit die Herstellung einer medienführenden Verbindung nur bei Benutzung eines für den jeweiligen Entnahmevorgang speziell vorgesehenen, bewegbaren Behälters, d.h. des Fläschchens 5, möglich ist. Bei der Erfindung sind am bewegbaren Fläschchen 5 spezielle Steuermittel vorgesehen, durch die die Verriegelungseinrichtung der Entnahmeeinrichtung entriegelbar ist. Dadurch ist die beim genannten Stand der Technik gegebene Gefahr der Fehlbedienung, also eine Kombination/Vermischung nicht erlaubter Substanzen und/oder Volumina, durch eine Verschlüsselung zwischen Fläschchen 5 und Verbindungseinrichtung 7 ausgeschlossen. Die Einzelheiten der eine derartige Verschlüsselung zwischen Fläschchen 5 und Verbindungseinrichtung 7 ermöglichenden Erfindung sind aus den weiteren Figuren 2ff näher ersichtlich.

Aus den Figuren 2 und 3, die ein bewegbares Fläschchen 5 gesondert zeigen, ist ersichtlich, dass an dem Halsteil 11 des Fläschchens 5, an dem sich der perforierbare Öffnungsbereich 48 befindet, beispielsweise in Form eines nicht näher gezeigten elastomeren Stopfens, ein Kappenteil 13 angebracht ist, das beim vorliegenden Beispiel aus einem einstückig spritzgeformten Kunststoffteil besteht. Die Figuren 2 und 3 zeigen das Kappenteil 13 im Ausgangszustand vor der Benutzung, wobei sich an der Oberseite des Kappenteiles 13 eine angeformte Abdeckung 15 als Originalitätskennzeichen befindet, die für die Benutzung des Fläschchens 5 beispielsweise durch Abknicken, Abhebeln oder Abdrehen leicht und ohne nötige Hilfswerkzeuge ablösbar ist. Anstelle der Abdeckung 15 könnte eine ablösbare Folie vorgesehen sein. Nach Abnehmen der Abdeckung 15 ist am Kappenteil 13 eine zentrale Öffnung 17 freiliegend, die mit dem perforierbaren Öffnungsbereich 48 am Halsteil 11 des Fläschchens 5 fluchtet. Wenn eine strahlungsdurchlässige Folie anstelle der Abdeckung 15 vorgesehen ist, lässt sich eine entsprechende Folie mit energiereicher Strahlung, z. B. UV- oder Betastrahlung, durchstrahlen, um möglicherweise auf der Elastomeroberfläche (Perforationsfläche) vorhandene Keime abzutöten. Das vorzugsweise aus einem Polymer gebildete Kappenteil 13 kann, wie Fig. 2 zeigt, am Rand 19 des Halsteiles 11 des Fläschchens 5 form-, kraft- oder stoffschlüssig verbunden sein. Alternativ könnte die Codierung des Kappenteils 13 einstückiger Bestandteil des Fläschchens 5 sein. Alternativ können erfindungsgemäße Kappen 13 mit Codierung auch als Teil von an sich bekannten mehrstückigen Kunststoffverschlüssen sein, wie sie beispielsweise in WO 2011/032798 A1, WO 2011/039004 A1 und EP 0 655 042 B1 beschrieben sind und insbesondere vorteilhaft bei der Gefriertrocknung von Arzneimittel oder Medizinprodukten zum Einsatz kommen.

Der Umriss des Kappenteiles 13 hat die Form eines Reuleaux-Dreieckes mit abgerundeten Ecken. Zur Bildung der Verschlüsselung nach dem Schlüssel-Schloss-Prinzip bildet das Kappenteil 13 mit dem Außenumfang des Reuleaux-Dreiecks ein physisch codiertes Schlüsselelement, wobei die Codierung am Kappenteil 13 durch Ausnehmungen 21 gebildet ist. Die Ausnehmungen 21 haben die Form von vom Umfang nach innen vertieften Nuten, deren Umfangslänge von Wänden 23 begrenzt sind, die, bezogen auf die zentrale Öffnung 17, Radialebenen definieren und von denen lediglich in Fig. 7 einige Wände 23 beziffert sind. Die axiale Tiefe der Ausnehmungen 21 ist geringer als die Dicke des Kappenteiles 13, so dass die Ausnehmungen 21 an der in Fig. 7 sichtbaren Stirnfläche offen ist und die dem Hauptteil des Fläschchens 5 zugewandte Seite des Kappenteiles 13, die in Fig. 8 sichtbar ist, von Ausnehmungen 21 frei ist.

Als codierbares Schloss für das Schlüssel-Schloss-System ist ein Ringkörper 25 (siehe insbesondere Figuren 6 und 8) vorgesehen, der ein Sperrelement als Bestandteil der Verriegelungseinrichtung der Entnahmeeinrichtung 27 bildet, die in Fig. 5 gesondert dargestellt ist. Der Ringkörper 25 weist für das Einsetzen des durch das Kappenteil 13 gebildeten Schlüsselelements eine Öffnung 29 auf, die dem Umfang des Kappenteiles 13 angepasst ist, also die Form eines Reuleaux-Dreieckes besitzt. Innenseitig ist die Öffnung 29 mit einer Codierung in Form von Vorsprüngen 31 versehen, die, bei passender Codierung, zu den Ausnehmungen 21 des Schlüsselteils am Kappenteil 13 komplementär sind. Die Vorsprünge 31 erstrecken sich nicht bis zum in Fig. 6 oben liegenden Rand des Ringkörpers 25, so dass für die Anlage des Kappenteils 13 am Beginn eines Entnahmevorganges eine Ausrichtebene definiert ist, auf der das Kappenteil 13 in die Drehposition der Fluchtung von Ausnehmungen 21 und Vorsprüngen 31 gebracht werden kann und, bei passender Codierung, sodann in die Öffnung 29 des Ringkörpers 25 eingeführt werden kann. Insbesondere bilden in Blickrichtung auf die Fig. 8 gesehen die Vorsprünge 31 nach oben hin Absätze aus, die in Anlage mit den korrespondierenden Absätzen an die zurückversetzten Enden der Ausnehmungen 21 des Kappenteils 13 bringbar sind, so dass bei einer axialen Zustellbewegung des Behälters oder Fläschchens 5 auf den Infusionsbehälter 1 zu das Kappenteil 13 den Ringkörper 25 zwangsläufig mitnimmt.

Die Fig. 4 zeigt den Ausgangszustand vor Beginn eines Entnahmevorganges, wobei sich der Ringkörper 25 am oberen Ende einer hülsenförmigen Aufnahme 9 der Verbindungseinrichtung 7 befindet. Wie Fig. 6 am deutlichsten zeigt, weist der das Sperrelement bildende Ringkörper 25 außenumfänglich axial durchgehende Nuten 33 auf, mit denen der Ringkörper 25 an (nicht gezeigten) axialen Führungsleisten der hülsenförmigen Aufnahme 9 geführt ist. Die in Fig. 5 gesondert dargestellte Entnahmeeinrichtung 27 ist unterhalb des Ringkörpers 25 in der hülsenförmigen Aufnahme 9 für ihre Öffnungsbewegung axial verfahrbar geführt. Wie Fig. 5 am deutlichsten zeigt, weist die Entnahmeeinrichtung 27 eine dem Innendurchmesser der hülsenförmigen Aufnahme 9 angepasste Scheibe 35 als Träger für einen mittig angeordneten Einstechdorn 37 auf, der in an sich bekannter Weise als mehrkanalige Kanüle ausgebildet ist und zu beiden Seiten der Scheibe 35 vorspringt, um für den Öffnungsvorgang sowohl den Öffnungsbereich 50 der Infusionsflasche 1 als auch den Öffnungsbereich 48 des Fläschchens 5 zu perforieren. Am Umfang der Scheibe 35 befinden sich hochgestellte Funktionselemente. Von diesen sind drei Führungslaschen mit 39 bezeichnet, mit denen die Scheibe 35 bei Fahrbewegungen an der Innenwand der hülsenförmigen Aufnahme 9 geführt ist. Zwischen zwei aufeinanderfolgenden Führungslaschen 397 befinden sich jeweils zwei Laschen mit jeweils drei miteinander zusammenhängenden Zungenteilen 41, 43 und 45. Außerdem befinden sich oberhalb der Oberfläche der Scheibe 35 nach innen ragende Nasen 47 zur Bildung einer Schnappverbindung, worauf unten eingegangen wird.

Wie Fig. 4 zeigt, befindet sich der das Sperrelement der Verriegelungseinrichtung bildende Ringkörper 25 am oberen Rand der Hülse der Aufnahme 9. Dabei befindet sich der Ringkörper 35 in verriegeltem, d.h. axial nicht beweglichen Zustand. Die unter dem Ringkörper 25 befindliche Entnahmeeinrichtung 27 ist ihrerseits gegen eine axiale Verfahrbewegung verriegelt, weil die Scheibe 35 mit den Rastnasen 49 an den sich nach außen leicht abspreizenden Zungenteilen 41 in einer Rastnut 51 der Hülse verrastet ist. Dadurch befindet sich auch der als Sperrelement dienende Ringkörper 25 in verriegelter Position, weil die Zungenteile 45 der hochgestellten Laschen der Scheibe 35 die Bewegung des Ringkörpers 25 verhindern. Dieser Zustand ist in Fig. 9 gezeigt. Wenn die Codierungen von Kappenteil 13 des Fläschchens 5 und des Ringkörpers 25 passend sind, lässt sich das Kappenteil 13, wie die Figuren 10 und 11 zeigen, in den Ringkörper 25 einführen. Im Zuge dieser Bewegung perforiert der Dorn 37 den Öffnungsbereich 48 des Fläschchens 5 und das Kappenteil 13 kommt mit einer Ansteuernase 53 an den Zungenteilen 43 in Kontakt. Bei der weiteren Einführbewegung des Kappenteiles 13 werden dadurch die Zungenteile 43, 45 für den Entriegelungsvorgang ausgelenkt. Dadurch ist der Ringkörper 25 zur Scheibe 35 der Entnahmeeinrichtung 27 hin verfahrbar, wobei die Zungenteile 41, 43, 45 der Laschen in Führungskanälen 55 des Ringkörpers 25 derart geführt sind, dass die Rasten 49 an den Zungenteilen 41 aus der Rastnut 51 der Hülse der Aufnahme 9 ausgehoben werden. Das Erreichen dieses Zustandes ist in Fig. 13 gezeigt. Dadurch kann, wie Fig. 14 zeigt, das Fläschchen 5 mit dem Kappenteil 13 weiter eingefahren werden, wobei der Ringkörper 25 mitgenommen wird, der seinerseits an der Scheibe 35 der Entnahmeeinrichtung 27 anliegt und diese für die Öffnungsbewegung mitnimmt, siehe Fig. 4, wobei der Einstechdorn 37 auch den Öffnungsbereich 50 des Infusionsbehälters 1 perforiert. Der Einstechhohldorn 37 verfügt für einen Entnahmevorgang über zwei parallel zur jeweiligen Einstichrichtung verlaufende Entnahmekanäle.

Am Grund der Hülse der Aufnahme 9 befindet sich eine weitere Rastnut 57 zur Bildung einer Verrastung für die Entnahmeeinrichtung 27 in der Endposition beim Abschluss des Verbindungsvorganges, wie dies in Figuren 15 und 16 gezeigt ist. Bei dieser Endposition bilden die Nasen 47, die, wie Fig. 5 zeigt, oberhalb der Scheibe 35 nach innen vorstehen, eine Schnappverbindung mit dem Kappenteil 13, indem sie dessen von den Ausnehmungen 21 freien Rand 59 übergreifen, siehe Fig. 16. Dadurch ist das Fläschchen 5 bei Erreichen der Endposition des Entnahmevorganges formschlüssig an der Verbindungseinrichtung 7 gesichert.

Die Figuren 17 bis 25 verdeutlichen in der Art von Funktionsskizzen das bei dem gezeigten Ausführungsbeispiel vorgesehene Verschlüsselungssystem. Fig. 17 zeigt, dass an dem Umfang des Kappenteiles 13, der die Form eines Reuleaux-Dreiecks mit abgerundeten Ecken besitzt, an jeder Dreieckseite ein Codierbereich vorgesehen ist, wobei jeder Codierbereich zwei Gruppen 61 und 63 mit Codierpositionen aufweist und die Gruppen 61, 63 durch einen codefreien Zwischenbereich 65 voneinander räumlich abgesetzt sind. Da an jeder Dreieckseite die gleichen Codegruppen 61, 63 mit für die Bildung eines betreffenden Schlüssels gleich gewählten Codepositionen vorgesehen sind, kann das Schlüsselelement in drei Positionen (Orientierungen) in ein jeweils gleich codiertes Schloss eingesetzt werden. Für den vorliegenden Anwendungszweck kennzeichnet die Codierung von Codepositionen einer der Gruppen 61, 63 das Füllvolumen des betreffenden Fläschchens 5, während die jeweils andere Gruppe 61 oder 63 die Art eines Inhaltstoffes eines Behälters darstellt. Beim vorliegenden Beispiel ist, wie erwähnt, die Codierung am Kappenteil 13 jeweils durch innerhalb der Gruppen 61, 63 vorgesehene Vertiefungen 21 gebildet. Bei der skizzenhaften Darstellung von Fig. 17 ist der Rohzustand, ohne Codierung durch Ausnehmungen 21 gezeigt.

Beim vorliegenden Beispiel bezeichnet die Codierung in der jeweiligen Gruppe 61 die Art eines Behälterinhaltstoffes, beispielsweise die Art eines in der Infusionsflasche 1 befindlichen Lösungsmittels, während die Codierung der Gruppe 63 ein Volumen bezeichnet, beispielsweise das Volumen eines Lösungsmittels, dem eine im Fläschchen 5 befindliche Substanz zugesetzt werden soll oder zugesetzt werden darf. Am das Schloss bildenden Ringkörper 25 kennzeichnen in entsprechender Weise die Vorsprünge 31 für die jeweiligen Codiergruppen 61, 63 das Volumen der Infusionsflasche 1 bzw. die Art eines Behälterinhalts, beispielsweise des in der Infusionsflasche 1 befindlichen speziellen Lösungsmittels.

Fig. 18 zeigt ein Beispiel, bei dem das Kappenteil 13 durch eine Vertiefung 21 in einer ersten Codierposition der Gruppe 61 signalisiert, dass das Fläschchen 5 für die Zufuhr zu einem Inhaltsstoff A der Flasche 1 bestimmt ist, während die Gruppe 63 keine Ausnehmung 21 enthält, was wiederum signalisiert, dass die Flasche 1 ein bestimmtes Lösungsmittelvolumen enthält. Bei dem Beispiel von Fig. 19 ist in den Gruppen 63 eine Ausnehmung 21 über mehrere Codierpositionen gebildet, was ein anderes Lösungsmittelvolumen signalisiert, während eine Vertiefung in den Gruppen 61 an einer gegenüber Fig. 18 abweichenden Codierposition ein anderes Lösungsmittel, beispielsweise ein Lösungsmittel B signalisiert, beispielsweise 50 ml, entsprechend der Vertiefung in der Gruppe 63.

Figuren 20 bis 22 zeigen Beispiele, bei denen das Fläschchen 5 durch länger ausgebildete Vertiefungen 21 in den Gruppen 61 signalisiert, dass es sowohl für die Medienzufuhr zu einem Lösungsmittel A als auch zu einem Lösungsmittel B in der Flasche 1 bestimmt ist. Durch Fehlen einer Ausnehmung 21 in den Gruppen 63 wird gleichzeitig signalisiert, dass der Zusatz nur für ein bestimmtes Lösungsmittelvolumen in der Flasche 1 bestimmt ist, beispielsweise 250 ml. Dementsprechend zeigt das Beispiel von Fig. 21, dass das Fläschchen 5 mit einer Flasche 1 kombinierbar ist, die das Lösungsmittel A mit 250 ml enthält. Wie Fig. 22 zeigt, ist jedoch die Kombination nicht mit einer Flasche 1 möglich, die das Lösungsmittel B mit anderem Volumen, beispielsweise 50 ml enthält.

In Entsprechung zu Figuren 20 bis 22 verdeutlichen die Figuren 23 bis 25 Beispiele, bei denen das Fläschchen 5 durch eine Ausnehmung 21 in nur einer Codierposition der Gruppe 61 signalisiert, dass das Fläschchen 5 lediglich für ein Lösungsmittel A in der Flasche 1 bestimmt ist, dass jedoch durch eine Ausnehmung 21 über zwei Codierstellen der Gruppe 63 signalisiert wird, dass die Kombination über einen größeren Volumenbereich erlaubt ist, beispielsweise für 100 bis 250 ml des Lösungsmittels. Wie Fig. 24 zeigt, passt das Fläschchen 5 zu einer Infusionsflasche mit dem Lösungsmittel A bei 250 ml Volumen. Dagegen zeigt Fig. 25, dass die Kombination sowohl für ein anderes Lösungsmittel B als auch für ein anderes Lösungsmittelvolumen ausgeschlossen ist.

Die Figuren 26 bis 28 verdeutlich in skizzenhafter Darstellung weitere Möglichkeiten der Formgestaltung des Umrisses des uncodierten Schlüsselelementes, wobei Fig. 26 die bei dem insoweit beschriebenen Ausführungsbeispiel gewählte Dreieckform zeigt, während Fig. 27 eine abweichende, unrunde Umrissform in Form einer Art Ellipse 69 zeigt. Ebenso können, wie Fig. 28 zeigt, bei einer kreisrunden Umrissform, Gestaltsunregelmäßigkeiten, wie ein Muster von Vorsprüngen und Vertiefungen, von denen in der Fig. 28 lediglich ein Vorsprung 71 gezeigt ist, vorgesehen sein, die wiederum in voneinander abgesetzten Gruppen vorgesehen sein können. Bei kreisrunder Konfiguration ist die Schlüssel-Schloss-Verbindung nur bei einer eindeutigen, relativen Einführposition (Orientierung) möglich, während bei der in Fig. 27 gezeigten Ellipse 69 an beiden langen Bogenseiten Codiergruppen vorgesehen sein können, so dass die Schlüssel-Schloss-Verbindung bei zwei relativen Drehpositionen möglich ist. Zur Bildung passender Codiergruppen können auch anstelle der Vorsprünge jeweils Aussparungen eines Bauteils treten, die dann in Vorsprünge des jeweils anderen Bauteils passen.

Die Fig. 29 verdeutlicht in stark schematisch vereinfachter Darstellung ein Ausführungsbeispiel, bei dem der den Einstechhohldorn 37 tragende Körper 73 der Entnahmeeinrichtung selbst eine Art Topf bildet, der mit seiner Innenwand 75 das Schlosselement bildet, in das das Kappenteil 13 des Fläschchens 5 bei passender Codierung so einsetzbar ist, dass das Kappenteil 13 bei Anlage am Körper 73 diesen für den Perforationsvorgang verfährt. Da der Körper 73 bei der Verfahrbewegung mit seiner umfänglichen Rippe 75 in einer Gewindebahn 77 der Hülse der Aufnahme 9 geführt ist, erfolgt der Perforationsvorgang in vorteilhafter Weise unter einer Drehbewegung des Einstechdornes 37.

Die Fig. 30 verdeutlicht in stark schematisch vereinfachter Darstellung ein weiteres Ausführungsbeispiel der Schlüssel-Schloss-Gestaltung. Bei diesem Beispiel sind der die Aufnahme 9 der Verbindungseinrichtung bildende Hülsenkörper sowie der den Einstechdorn 37 tragende Körper 73 der Entnahmeeinrichtung schon am Fläschchen 5 vormontiert, wobei dessen Öffnungsbereich 48 jedoch noch nicht durchstochen ist. Die Codierung des Schlüssel-Schloss-Systems sieht einen Stift 79 oder mehrere Stifte am Körper vor, die in entsprechende Bohrungen 61 einfahrbar sind, die als Schloss am Halsteil 8 der Flasche 1 in codierter Anordnung ausgebildet sind.

Das Ausführungsbeispiel von Figuren 31 und 32 sieht als Schlüssel am Kappenteil 13 des Fläschchens 5 ein Muster axialer Bohrungen 83 und ein entsprechendes Muster von Stiften 85 am Träger 73 des Einstechdornes 37 vor. Bei passender Codierung von Bohrungen 83 und Stiften 85 ist das Kappenteil 13 an Riegelteile 87 anlegbar, um die Verriegelung des Körpers 73 an der Aufnahme 9 zu lösen, so dass dieser durch Einführen des Fläschchens 5 für den Verbindungsvorgang verfahrbar ist.

Das Ausführungsbeispiel von Figuren 33 und 34 sieht für das Entriegeln des den Dorn 37 tragenden Körpers 73 einen in Fig. 34 gesondert dargestellten Ring 89 aus elastisch miteinander verbundenen Druckkörpern 91 vor. Diese sind durch das bei passender Codierung einfahrbare Kappenteil 13 des Fläschchens 5 derart aufspreizbar, dass die am Flaschenhals 1 gebildete Einfassung 93 des Körpers 73 aufgeweitet wird, wie mit Pfeilen 95 angedeutet ist, so dass der Körper 73 von einer Stufe 97 der Einfassung 93 für die Verfahr- und Öffnungsbewegung freikommt.

Mit der erfindungsgemäßen Lösung lassen sich alle Arten von medienführenden und medienbeinhaltenden Behältern, zu denen im weitesten Sinne auch Schlauchsysteme zählen, für einen Medienaustausch steril und fluiddicht miteinander koppeln.

## Patentansprüche

1. Behälter-Entnahmesystem mit mindestens einem ersten (1) und mindestens einem zweiten Behälter (5), die über eine Verbindungseinrichtung (7) medienführend miteinander verbindbar sind, die eine Entnahmeeinrichtung (27) aufweist, die mittels mindestens einer Verriegelungseinrichtung (25) in einer verriegelten Stellung gehalten einen Medienaustausch verhindert bzw. in mindestens einer entriegelten Stellung ermöglicht, in der die Entnahmeeinrichtung (7) für einen Entnahmevorgang längsverfahrbar in einer Aufnahme (9) der Verbindungseinrichtung (7) geführt ist, wobei die Verriegelungseinrichtung (25) durch das Bewegen mindestens eines der Behälter (5) in eine entriegelte Stellung überführbar ist, wobei an dem jeweils bewegbaren Behälter (5) zusätzliche Steuermittel (13, 21, 31, 81, 83, 85) vorhanden sind, die diesen Behälter (5) zumindest teilweise außenumfangseitig umfassen und die Verriegelungseinrichtung (25, 75, 87) der Entnahmeeinrichtung (27) im Sinne der Entriegelung betätigen, wobei die Verbindungseinrichtung (7) als Aufnahme (9) für die Entnahmeeinrichtung (27) und die Verriegelungseinrichtung (25) ein Gehäuse in Form einer Hülse aufweist, die am einen Ende mit einem Behälter (1) verbindbar oder verbunden ist, am anderen Ende für einen bewegbaren zweiten Behälter (5) zugänglich ist und für Verfahrbewegungen von Entnahmeeinrichtung (27) und Verriegelungseinrichtung (25) eine Führung bildet, wobei die Entnahmeeinrichtung (27) eine Scheibe (35, 73) als Träger für einen mittig gelegenen, zu beiden Seiten der Scheibe (35, 73) vorstehenden Einstechhohldorn (37) aufweist, wobei am Umfang der Scheibe (35,73) durch die Verriegelungseinrichtung (25, 87) betätigbare erste Riegelglieder (41, 49) vorgesehen sind, durch die die Scheibe (35, 73) in einer Startposition gegen eine öffnende Verfahrbewegung an Rasten (51) der Hülse lösbar verrastbar sind, und wobei die ersten (49) Riegelglieder (43, 45) an zueinander nachgiebig auslenkbaren Zungenteilen von am Umfang der Scheibe (35) aus der Ebene hochgestellten Laschen gebildet sind, **dadurch gekennzeichnet, dass** für die die Verrastung an der Hülse bildenden Zungenteile (41, 49) zweite Rasten (57) an der Hülse gebildet sind, die die Entnahmeeinrichtung (27) in einer Endposition am Ende eines Verbindungsvorgangs verrasten.

2. Behälter-Entnahmesystem nach Anspruch 1, **dadurch gekennzeichnet, dass** die zusätzlichen Steuermittel an der Außenseite eines Kappenteils (13) vorgesehen sind, das am bewegbaren Behälter (5) einen durch einen Einstichhohldorn (37) der Entnahmeeinrichtung (27) perforierbaren Öffnungsbereich (48) umgibt oder die durch den Behälter (5) selbst gebildet, vorzugsweise einstückiger Bestandteil des Behälters (5) sind.

3. Behälter-Entnahmesystem nach Anspruch 1 oder 2, **dadurch gekennzeichnet, dass** die Verriegelungseinrichtung ein Sperrelement (25, 67, 73) aufweist, das in verriegeltem Zustand die öffnende Verfahrbewegung des Einstichdorns (37) der Entnahmeeinrichtung (27) verhindert und durch mechanischen Kontakt mit den Steuermitteln (13) des bewegbaren Behälters (5) in den die Verfahrbewegung ermöglichenden entriegelten Zustand überführbar ist.

4. Behälter-Entnahmesystem nach Anspruch 3, **dadurch gekennzeichnet, dass** zur Bildung einer in der Art eines Schlüssel-Schloss-Systems wirksamen Verschlüsselung zwischen dem bewegbaren Behälter (5) und der Verbindungseinrichtung (7) als Steuermittel am bewegbaren Behälter (5) ein eine physische Codierung (21, 61, 63) aufweisendes Schlüsselelement (13) vorgesehen ist und dass als Schloss des Systems am Körper des Sperrelements (25) eine Öffnung (29) mit einer innenseitig vorgesehenen physischen Codierung (31) derart vorgesehen ist, dass bei passenden Codierungen die Steuermittel (13) des Behälters (5) in die Öffnung (29) des Sperrelements (25) einführbar sind, um dieses in den entriegelten Zustand zu überführen.

5. Behälter-Entnahmesystem nach Anspruch 4, **dadurch gekennzeichnet, dass** die Codierung (61, 63) des Schlüsselelements am Kappenteil (13) des bewegbaren Behälters (5) umfänglich vorgesehene Ausnehmungen (21, 83) und/oder Vorsprünge (31, 85) aufweist.

6. Behälter-Entnahmesystem nach Anspruch 5, **dadurch gekennzeichnet, dass** die Codierung des Sperrelements (25, 73) durch an der Wand seiner Öffnung (29) vorgesehene, bei passender Codierung zu den Ausnehmungen (21, 83) und/oder Vorsprüngen (31, 85) des bewegbaren Behälters (5) komplementäre Ausnehmungen (21, 83) und/oder Vorsprünge (31, 85) gebildet ist.

7. Behälter-Entnahmesystem nach einem der vorstehenden Ansprüche, **dadurch gekennzeichnet, dass** die Verbindungseinrichtung (7) als Aufnahme (9) für die Entnahmeeinrichtung (27) und die Verriegelungseinrichtung (25) ein Gehäuse in Form einer zylinderförmigen Hülse aufweist.

8. Behälter-Entnahmesystem nach einem der vorstehenden Ansprüche, **dadurch gekennzeichnet**, dassam Umfang der Scheibe (35,73) Führungsteile (39) zum Führen der Scheibe (35, 73) bei Verfahrbewegungen in der Hülsevorgesehen sind.

9. Behälter-Entnahmesystem nach einem der Ansprüche 3 bis 8, **dadurch gekennzeichnet, dass** am Umfang der Scheibe (35, 73) zweite Riegelglieder (43, 45) vorgesehen sind, die in ihrer normalen Sperrposition das Sperrelement (25) in verriegeltem Zustand halten und aus der Sperrposition durch Kontakt mit den in das Sperrelement (25) eingeführten Steuermitteln (13) des bewegbaren Behälters (5) in eine Entsperrstellung steuerbar sind, in der sie das Sperrelement (25) in den entriegelten Zustand überführen.

10. Behälter-Entnahmesystem nach Anspruch 9, **dadurch gekennzeichnet, dass** die zweiten Riegelglieder (43, 45) an den zueinander nachgiebig auslenkbaren Zungenteilen von am Umfang der Scheibe (35) aus der Ebene hochgestellten Laschen gebildet sind.

11. Behälter-Entnahmesystem nach einem der Ansprüche 4 bis 10, **dadurch gekennzeichnet, dass** die jeweilige Lasche für das jeweils zweite Riegelglied (43, 45) ein in die Öffnung (29) des Sperrelements (25) eingreifendes Steuerteil (53) aufweist, das durch Kontakt mit den in die Öffnung (29) eingeführten Steuermitteln (13) des bewegbaren Behälters (5) das jeweilige zweite Riegelglied (43, 45) aus der Sperrposition bewegt und das Sperrelement (25) entriegelt.

12. Behälter-Entnahmesystem nach einem der Ansprüche 3 bis 11, **dadurch gekennzeichnet, dass** das Sperrelement (25) im entriegelten Zustand durch den bewegbaren Behälter (5) zur Scheibe (35) der Entnahmeeinrichtung (27) bewegbar ist, wobei die Laschen in Steuerkanälen (55) des Sperrelements (25) derart geführt sind, dass die die Verrastung an der Hülse bildenden Zungenteile (41, 49) in den Steuerkanälen (55) entrastend ausgelenkt werden, so dass die Entnahmeeinrichtung (27) für die öffnende Verfahrbewegung frei und durch die Bewegung des Sperrelements (25) mitnehmbar ist.

13. Behälter-Entnahmesystem nach einem der vorstehenden Ansprüche, **dadurch gekennzeichnet, dass** am Umfang der Scheibe (35, 73) der Entnahmeeinrichtung (27) nach innen vorspringende Rastnasen (47) vorgesehen sind, die bei der Endposition der Entnahmeeinrichtung (27) eine Schnappverbindung mit einem Umfangsrand (19) des das Schlüsselelement aufweisenden Kappenteils (13) des bewegbaren Behälters (5) bilden.

14. Behälter-Entnahmesystem nach einem der vorstehenden Ansprüche, **dadurch gekennzeichnet, dass** für die Verrastung des scheibenförmigen Trägers (73) des Einstechdornes (37) mit Hilfe von federnd in der Hülse (9) gelagerten Riegelteilen (87) erfolgt.

## Claims

1. A container removal system with a container removal system with at least one first (1) and at least one second container (5), which can be connected to one another in a media-conducting manner via a connection device (7) which has a removal device (27) which, held in a locked position by means of at least one locking device (25), prevents or permits an exchange of media in at least one unlocked position in which the removal device (27) is guided in a longitudinally displaceable manner in a seat (9) of the connection device (7) for a removal operation, wherein the locking device (25) can be transferred to an unlocked position by the movement of at least one of the containers (5), wherein additional control means (13, 21, 31, 81, 83, 85) are provided, on the respective mobile container (5), which at least partially surround this container (5) at the external circumference and activate the locking device (25, 75, 87) of the removal device (27) for an unlocking, wherein the connection device (7) has, as a seat (9) for the removal device (27) and the locking device (25), a housing in the form of a sheath, which can be or is connected at the one end to a container (1), is accessible at the other end for a mobile second container (5) and forms a guide for displacement movements of removal device (27) and locking device (25), wherein the removal device (27) has a disk (35, 73) as support for a centrally located hollow piercing spike (37) projecting on both sides of the disk (35, 73), wherein at the circumference of the disk (35, 73), first locking elements (41, 49) are provided which can be activated by the locking device (25, 87), through which elements, in a start position, the disk (35, 73) can be detachably latched on catches (51) of the sheath against an opening displacement movement, and wherein the first (49) locking elements (43, 45) are formed on tongue parts which can move in a flexible manner relative to one another and which are formed as tabs at the circumference of the disk (35), raised from the disk plane, **characterised in that,** for the tongue parts (41, 49) forming the latching to the sheath, second catches (57) are formed on the sheath which latch the removal device (27) in an end position at the end of a connection operation.

2. The container removal system according to claim 1, **characterised in that** the additional control means are provided on the outer side of a cap part (13) which, on the mobile container (5), surrounds an opening region (48) which can be perforated by a hollow piercing spike (37) of the removal device (27) or formed by the container (5) itself, preferably being an integral component of the container (5).

3. The container removal system according to claim 1 or 2, **characterised in that** the locking device has a blocking element (25, 67, 73) which, in the locked state, prevents the opening displacement movement of the hollow piercing spike (37) of the removal device (27) and which can be transferred to the unlocked state making possible the displacement movement by mechanical contact with the control means (13) of the mobile container (5).

4. The container removal system according to claim 3, **characterised in that**, in order to form an encryption which acts as a key-lock system between the mobile container (5) and the connection device (7) as a control means, a key element (13) comprising a physical coding (21, 61, 63) is provided on the mobile container (5) and that, as the lock of the system, an opening (29) with a physical coding (31) provided on the inner side is provided on the body of the blocking element (25) such that, in the case of corresponding coding, the control means (13) of the container (5) can be introduced into the opening (29) of the blocking element (25) in order to transfer this blocking element to the unlocked state.

5. The container removal system according to claim 4, **characterised in that** the coding (61, 63) of the key element has, on the cap part (13) of the mobile container (5), recesses (21, 83) and/or projections (31, 85) provided at the circumference.

6. The container removal system according to claim 5, **characterised in that** the coding of the blocking element (25, 73) is formed by recesses (21, 83) and/or projections (31, 85) provided on the wall of its opening (29) which, in the case of corresponding coding, complement the recesses (21, 63) and/or projections (31, 85) of the mobile container (5).

7. The container removal system according to one of the preceding claims, **characterised in that** the connection device (7) has, as a seat (9) for the removal device (27) and the locking device (25), a housing in the form of a cylindrical sheath.

8. The container removal system according to one of the preceding claims, **characterised in that** guide parts (39) for guiding the disk (35, 73) upon displacement movements in the sheath are provided at the circumference of the disk (35, 73).

9. The container removal system according to one of claims 3 to 8, **characterised in that**, at the circumference of the disk (35, 73), second locking elements (43, 45) are provided which, in their normal blocking position, hold the blocking element (25) in the locked state and which, by contact with the control means (13) of the mobile container (5) introduced into the blocking element (25), can be controlled out of the blocking position into an unblocked position in which they remove the blocking element (25) into the unlocked state.

10. The container removal system according to claim 9, **characterised in that** the second locking elements (43, 45) are formed on tongue parts which can move in a flexible manner relative to one another and which are formed as tabs at the circumference of the disk (35), raised from the disk plane.

11. The container removal system according to one of claims 4 to 10, **characterised in that** the respective tab for each of the second locking members (43, 45) has a control part (53) engaging in the opening (29) of the blocking element (25) which, by contact with the control means (13) of the mobile tab (5) introduced into the opening (29), moves the respective second locking member (43, 45) out of the blocking position and unlocks the blocking element (25). In the case of a provided key-lock encryption system, this unlocking operation can occur only when the control means of the mobile bottle can be introduced sufficiently into the opening of the blocking element in the case of corresponding coding.

12. The container removal system according to one of claims 3 to 11, **characterised in that**, in the unlocked state, the blocking element (25) can be moved by the mobile container (5) to the disk (35) of the removal device (27), wherein the tabs are guided in control channels (55) of the blocking element (25) such that the tongue parts (41, 49) forming the latching to the sheath are moved in the control channels (55) in an unlatching manner, with the result that the removal device (27) is free for the opening displacement movement and can be carried along for same by the movement of the blocking element (25).

13. The container removal system according to one of the preceding claims, **characterised in that** inwards projecting detents (47) can be provided at the circumference of the disk (35, 73) of the removal device (27), which form, at the end position of the removal device (27), a snap connection with a circumferential edge (19) of the key element-comprising cap part (13) of the mobile container (5).

14. The container removal system according to one of the preceding claims, **characterised in that** for the disk-shaped support (73) of the piercing spike (37) is latched in spring-loaded manner using locking parts (87) housed in the seat (9).

## Revendications

1. Système de prélèvement du contenu d'un récipient, comprenant au moins un premier (1) et au moins un deuxième (5) récipients, qui peuvent communiquer les uns avec les autres de manière à conduire des fluides par l'intermédiaire d'un dispositif (7) de communication, qui a un dispositif (27) de prélèvement, qui, au moyen d'au moins un dispositif (25) de verrouillage maintenu dans une position verrouillée, empêche un échange de fluide ou, dans au moins une position déverrouillée, le permet, dans lequel le dispositif (7) de prélèvement est, pour une opération de prélèvement, guidé avec possibilité de se déplacer longitudinalement dans un logement (9) du dispositif (7) de communication, le dispositif (25) de verrouillage pouvant passer par le déplacement d'au moins l'un des récipients (5) dans une position déverrouillée, dans lequel il y a, sur le récipient (5) mobile respectif, des moyens (13, 21, 31, 81, 83, 85) de commande supplémentaires, qui entourent ce récipient (5), au moins en partie, du côté du pourtour extérieur et qui actionnent le dispositif (25, 75, 87) de verrouillage du dispositif (27) de prélèvement dans le sens du déverrouillage, le dispositif (7) de communication ayant, comme logement (9) du dispositif (27) de prélèvement et du dispositif (25) de verrouillage, un boîtier sous la forme d'un manchon, qui est relié à une extrémité à un récipient (1) ou qui peut l'être, qui, à l'autre extrémité, est accessible à un deuxième récipient (5) mobile et qui forme un guidage pour des déplacements du dispositif (27) de prélèvement et du dispositif (25) de verrouillage, le dispositif (27) de prélèvement ayant un disque (35, 73) comme support d'un mandrin (37) creux de perçage mis au milieu et en saillie par rapport aux deux faces du disque (35, 73), dans lequel il est prévu, sur le pourtour du disque (35, 73), des premiers organes (41, 49) de verrouillage, qui peuvent être actionnés par le dispositif (25, 87) de verrouillage, et par lesquels le disque (35, 73) peut, dans une position de départ, être encliqueté de manière amovible à l'encontre d'un déplacement d'ouverture sur des crans (51) du manchon, et dans lequel les premiers (49) organes (43, 45) de verrouillage sont formés sur des parties de languette, pouvant être déviées de manière souple l'une par rapport à l'autre de pattes sorties du plan sur le pourtour du disque (35), **caractérisé en ce que**, pour les parties (41, 49) de languettes formant l'encliquetage sur le manchon, il est formé, sur le manchon, deux crans (57), qui encliquettent le dispositif (27) de prélèvement dans une position finale à la fin d'une opération de communication.

2. Système de prélèvement du contenu d'un récipient suivant la revendication 1, **caractérisé en ce que** les moyens de commande supplémentaires sont prévus sur la face extérieure d'une partie (13) de capuchon, qui, sur le récipient (5) mobile, entoure une partie (48) d'ouverture pouvant être perforée par le mandrin (37) creux de perçage du dispositif (27) de prélèvement ou sont formés par le récipient (5) soi-même, de préférence en étant d'une seule pièce avec le récipient (5).

3. Système de prélèvement du contenu d'un récipient suivant la revendication 1 ou 2, **caractérisé en ce que** le dispositif de verrouillage a un élément (25, 67, 73) de blocage, qui, à l'état verrouillé, empêche le déplacement d'ouverture du mandrin (37) de perçage du dispositif (27) de prélèvement et peut, par contact mécanique avec les moyens (13) de commande du récipient (5) mobile, passer dans l'état déverrouillé permettant le déplacement.

4. Système de prélèvement du contenu d'un récipient suivant la revendication 3, **caractérisé en ce que**, pour former un chiffrement efficace à la manière d'un système clé-serrure, il est prévu, entre le récipient (5) mobile et le dispositif (7) de communication, comme moyen de commande sur le récipient (5) mobile, un élément (13) de clé ayant un codage (21, 61, 63) physique et **en ce qu'**il est prévu, comme verrou du système sur le corps de l'élément (25) de blocage, une ouverture (29) ayant un codage (31) physique prévu du côté intérieur, de manière à ce que, pour des codages adaptés, les moyens (13) de commande du récipient (5) puissent être introduits dans l'ouverture (29) de l'élément (25) de blocage et faire passer celui-ci à l'état déverrouillé.

5. Système de prélèvement du contenu d'un récipient suivant la revendication 4, **caractérisé en ce que** le codage (61, 63) de l'élément de clé a des évidements (21, 83) et/ou des saillies (31, 85) prévus sur le pourtour sur la partie (13) du capuchon du récipient (5) mobile.

6. Système de prélèvement du contenu d'un récipient suivant la revendication 5, **caractérisé en ce que** le codage de l'élément (25, 73) de blocage est formé par des évidements (21, 83) et/ou des saillies (31, 85) prévus sur la paroi de son ouverture (29) et complémentaires, lorsque le codage est adapté, des évidements (21, 83) et/ou des saillies (31, 85) du récipient (5) mobile.

7. Système de prélèvement du contenu d'un récipient suivant l'une quelconque des revendications précédentes, **caractérisé en ce que** le dispositif (7) de communication a, comme logement (9) du dispositif (27) de prélèvement et du dispositif (25) de verrouillage, un boîtier sous la forme d'un manchon cylindrique.

8. Système de prélèvement du contenu d'un récipient suivant l'une quelconque des revendications précédentes, **caractérisé en ce qu'**il est prévu, sur le pourtour du disque (35, 73), des parties (39) de guidage pour guider le disque (35, 73) dans les déplacements dans le manchon.

9. Système de prélèvement du contenu d'un récipient suivant l'une quelconque des revendications 3 à 8, **caractérisé en ce qu'**il est prévu, sur le pourtour du disque (35, 73), des deuxièmes organes (43, 45) de verrouillage, qui, dans leur position normale de blocage, maintiennent l'élément (25) de blocage à l'état verrouillé et peuvent passer, par contact avec les moyens (13) de commande insérés dans l'élément (25) de blocage du récipient (5) mobile, de la position de blocage à la position de déblocage, dans laquelle l'élément (25) de blocage passe à l'état déverrouillé.

10. Système de prélèvement du contenu d'un récipient suivant la revendication 9, **caractérisé en ce que** les deuxièmes organes (43, 45) de verrouillage sont formés sur les parties de languette pouvant être déviées de manière souple l'une par rapport à l'autre de pattes dressées hors du plan à la périphérie du disque (35).

11. Système de prélèvement du contenu d'un récipient suivant l'une quelconque des revendications 4 à 10, **caractérisé en ce que** la patte respective a, pour le deuxième organe (43, 45) de verrouillage respectif, une partie (53) de commande pénétrant dans l'ouverture (29) de l'élément (25) de blocage, partie qui, par contact avec les moyens (13) de commande, introduits dans l'ouverture (29), du récipient (5) mobile, sort le deuxième organe (43, 45) de verrouillage respectif de la position de blocage et déverrouille l'élément (25) de blocage.

12. Système de prélèvement du contenu d'un récipient suivant l'une quelconque des revendications 3 à 11, **caractérisé en ce que** l'élément (25) de blocage peut, dans l'état déverrouillé, être déplacé par le récipient (5) mobile vers le disque (35) du dispositif (27) de prélèvement, les pattes étant guidées dans les canaux (55) de commande de l'élément (25) de blocage, de manière à ce que les parties (41, 49) de languette formant l'encliquetage sur le manchon soient déviées avec désencliquetage dans les canaux (55) de commande de façon à ce que le dispositif (27) de prélèvement soit libre pour le déplacement d'ouverture et puisse être entraîné par le déplacement de l'élément (25) de blocage.

13. Système de prélèvement du contenu d'un récipient suivant l'une des revendications précédentes, **caractérisé en ce qu'**il est prévu, sur le pourtour du disque (25, 73) du dispositif (27) de prélèvement, des becs (47) d'encliquetage faisant saillie vers l'intérieur, qui, dans la position finale du dispositif (27) de prélèvement, forment une liaison à déclic avec un bord (19) périphérique de la partie (13) de capuchon ayant l'élément de clé du récipient (5) mobile.

14. Système de prélèvement du contenu d'un récipient suivant l'une des revendications précédentes, **caractérisé en ce que** l'encliquetage du support (73) en forme de disque du mandrin (37) de perçage s'effectue à l'aide de parties (87) de verrouillage montées élastiquement dans le manchon (9).
